# EUROPÄISCHE PATENTSCHRIFT

(11) **EP 2 272 138 B1**
(45) Veröffentlichungstag und Bekanntmachung des Hinweises auf die Patenterteilung: **02.11.2011**
(21) Anmeldenummer: 09735449.2
(22) Anmeldetag: 23.04.2009
(51) Int. Cl.: H01R 39/24

(54) **MEHRFACHBÜRSTE FÜR SCHLEIFRINGE**
MULTIPLE BRUSH FOR SLIP RINGS
BALAI MULTIPLE POUR BAGUES COLLECTRICES

(30) Priorität: 24.04.2008 DE 102008001361
(43) Veröffentlichungstag der Anmeldung: 12.01.2011
(73) Patentinhaber: Schleifring und Apparatebau GmbH, 82256 Fürstenfeldbruck (DE)
(72) Erfinder: SCHLICHTHERLE, Johann, 87600 Kaufbeuren (DE); MASCH, Raimund, 82275 Emmering (DE)
(74) Vertreter: Lohr, Georg
(86) Internationale Anmeldenummer: PCT/EP2009/054889
(87) Internationale Veröffentlichungsnummer: WO 2009/130277

(56) Entgegenhaltungen:
- EP-A- 0 662 736
- EP-A- 1 458 079
- JP-A- 3 190 074
- US-A- 4 358 699
- US-A- 4 398 113

## Beschreibung

### Technisches Gebiet

Die Erfindung betrifft eine Vorrichtung zur Übertragung elektrischer Signale mittels Schleifkontakten zwischen gegeneinander beweglichen Teilen. Derartige Übertragungssysteme werden bevorzugt in linearer Ausführung oder für rotierende Systeme in zylindrischen oder tellerförmigen Ausführungen eingesetzt. Auf einer Schleifbahn aus elektrisch leitfähigem Material schleifen ein Schleifkontakt oder mehrere Schleifkontakte aus einem ebenfalls elektrisch leitfähigen Material. Durch den galvanischen Kontakt zwischen Schleifbahnen und Kontakt kann elektrischer Strom übertragen werden.

### Stand der Technik

Schleifkontaktanordnungen werden beispielsweise in einer linearen Ausführung in Krananlagen oder anderen Fördersystemen zur Übertragung zwischen einem beweglichen Kran und einer stationären Steuereinheit eingesetzt. Ein anderes Anwendungsgebiet von Schleifkontakten in einer kreisförmigen Ausführung, meist auch Schleifringe genannt, ist die Übertragung zwischen gegeneinander drehbaren Teilen. Ein typisches Einsatzgebiet ist beispielsweise in Computertomographen zwischen dem Rotor, welcher die Röntgenröhre und den Detektor trägt, und einer stationären Auswerteeinheit, welche die Bilddaten verarbeitet und anzeigt.

Bei dem Stand der Technik entsprechenden Schleifkontakten wird insbesondere bei kleinen Bauformen ein Schleifkontakt auf metallischer Basis, beispielsweise als Draht oder dünnes Blech eingesetzt.

In der US 2,269,614 ist eine Schleifkontaktbürste mit einer Vielzahl einzelner Drähte offenbart. Es wird hierbei davon ausgegangen, dass zu jedem Zeitpunkt wenigstens immer ein Draht im Eingriff mit der Schleifbahn ist.

Die US 4,483,574 offenbart eine Schleifkontaktbürste mit einer Vielzahl von Kontaktdrähten, die besonders geeignet zum Einsatz in Kollektoren ist. Die Geräte sind hier relativ kurz, so dass sie vorzugsweise senkrecht auf der Oberfläche des Kollektors aufliegen.

In der EP 0 662 736 A1 ist eine Mehrdrahtbürste mit zwei bis fünf Drähten offenbart, wobei diese nebeneinander in der Nut einer Schleifbahn liegen und die Drähte simultan mit der Nut der Schleifbahn in Kontakt stehen.

### Darstellung der Erfindung

Aufgabe der Erfindung ist es, die bekannten Kontaktbürsten beziehungsweise Schleifkontaktanordnungen dahingehend weiter zu verbessern, dass eine erhöhte Übertragungssicherheit und insbesondere eine hohe Unempfindlichkeit gegenüber mechanischen Vibrationen und Stößen besteht.

Erfindungsgemäße Lösungen dieser Aufgabe sind in den unabhängigen Patentansprüchen angegeben. Weiterbildungen der Erfindung sind Gegenstand der abhängigen Ansprüche.

Eine erfindungsgemäße Schleifkontaktanordnung umfasst wenigstens eine Schleifbahn mit einer V-Nut 5 sowie wenigstens eine darauf laufende Mehrdrahtbürste mit wenigstens zwei Schleifdrähten 3, 4 unterschiedlicher Durchmesser. Wesentlich für die Erfindung ist, dass beide Schleifdrähte elektrisch miteinander parallel geschaltet sind und in derselben V-Nut der Schleifbahn laufen. Somit stehen sie gleichzeitig im Kontakt mit der Schleifbahn. Für den zu übertragenen Strom gibt es somit gleichzeitig zwei Strompfade. Durch diese Maßnahme wird einerseits der Übergangswiderstand reduziert und andererseits die Toleranz gegenüber mechanischen Stößen beziehungsweise Schwingungen wesentlich erhöht, da die beiden Schleifdrähte unterschiedliche Resonanzfrequenzen ihrer Eigenresonanz aufweisen. Die unterschiedlichen Resonanzfrequenzen resultieren aus dem unterschiedlichen Federkonstanten und unterschiedlichen Massen aufgrund der unterschiedlichen Durchmesser. So wird bei einer bestimmten Anregungsfrequenz mit hoher Wahrscheinlichkeit nur einer der beiden Schleifdrähte zu Schwingungen angeregt, was zu kurzzeitigen Kontaktunterbrechungen führen kann. Gleichzeitig kann aber der andere Schleifdraht mit einer anderen Resonanzfrequenz noch weiter den Kontakt aufrecht erhalten. Erfindungsgemäß berühren die beiden Schleifdrähte die Schleifbahn an unterschiedlichen Winkelpositionen 8, 9. Dadurch entsteht eine weitere Toleranz gegenüber mechanischen Schwingungen, da diese vorzugsweise nur in einer Achse auftreten. So werden beispielsweise bei Fahrzeugen Stöße bevorzugt senkrecht zum Boden auftreten. Wird nun ein zweiter Schleifdraht in einer anderen Richtung beziehungsweise einer anderen Achse angeordnet, so kann dieser noch den Stromfluss aufrechterhalten.

Eine weitere erfindungsgemäße Schleifkontaktanordnung ist ähnlich der zuvor beschriebenen Kontaktanordnung aufgebaut. Hierbei können jedoch die beiden Schleifdrähte 3, 4 an derselben Winkelposition 8 bezogen auf die Schleifbahn angeordnet werden. Wesentlich ist jedoch, dass sie auf unterschiedlichen Radien 10, 11 in der V-Nut laufen. Hierdurch ergibt sich auch ein reduzierter Abrieb, da die Bahnen des Kontakts an unterschiedlichen Positionen liegen. Selbstverständlich ergibt sich auch hier aufgrund der unterschiedlichen Drahtdurchmesser eine erhöhte Toleranz gegenüber mechanischen Schwingungen. Durch die Anordnung an einer Winkelposition ergibt sich gegenüber der zuerst dargestellten erfindungsgemäßen Ausgestaltung eine wesentlich einfachere mechanische Konstruktion.

Eine weitere Ausgestaltung der Erfindung besteht darin, dass wenigstens zwei Schleifbahnen mit V-Nuten elektrisch parallel geschaltet sind, und in diesen wenigstens zwei Schleifdrähte mit unterschiedlichen Durchmessern laufen. Bevorzugt läuft in jeder Schleifbahn ein Schleifdraht.

Eine erfindungsgemäße Mehrdrahtbürste weist wenigstens zwei Schleifdrähte auf, welche unterschiedliche Durchmesser aufweisen.

Vorzugsweise liegen die Verhältnisse der Durchmesser der wenigstens zwei Schleifdrähte in einem Bereich von 1:1,2 bis 1:5. besonders günstig ist ein Verhältnis der Durchmesser in einem Bereich von 1:1,5 bis 1:2.

In einer weiteren vorteilhaften Ausgestaltung der Erfindung weisen die wenigstens zwei Schleifdrähte unterschiedliche Materialien auf.

In einer weiteren vorteilhaften Ausgestaltung der Erfindung weisen sind wenigstens zwei Schleifdrähte 3, 4 mit unterschiedlichen Durchmessern in einer Haltevorrichtung, beispielsweise einer Hülse an einem Ende der Schleifdrähte gehalten. Ebenso können sie einfach zusammengelötet oder-gequetscht sein. Sie werden durch die Haltevorrichtung elektrisch und mechanisch miteinander verbunden. Es bleiben aber die anderen Enden der Schleifdrähte gegeneinender beweglich sind.

In einer weiteren Ausgestaltung der Erfindung ist genau ein Schleifdraht 3 mit einem größeren Durchmesser und ein Schleifdraht 4 mit einem kleineren Durchmesser vorgesehen.

In einer weiteren Ausgestaltung der Erfindung sind ein Schleifdraht 3 mit einem größeren Durchmesser und drei Schleifdrähte 4 mit einem kleineren Durchmesser vorgesehen. Der Schleifdraht 3 mit dem größeren Durchmesser läuft auf einer Bahn der Schleifbahn mit kleinerem Radius, während die Schleifdrähte 4 mit dem kleineren Durchmesser auf einer Bahn der Schleifbahn mit größerem Radius laufen.

### Beschreibung der Zeichnungen

Die Erfindung wird nachstehend ohne Beschränkung des allgemeinen Erfindungsgedankens anhand von Ausführungsbeispielen unter Bezugnahme auf die Zeichnungen exemplarisch beschrieben.
- Fig. 1: zeigt in allgemeiner Form schematisch eine erfindungsgemäße Schleifkontaktanordnung.
- Fig. 2: zeigt eine weitere Ausgestaltung einer erfindungsgemäßen Schleifkontaktanordnung.
- Fig. 3: zeigt die Schleifdrähte sowie die V-Nut einer erfindungsgemäßen Schleifkontaktanordnung im Schnitt.
- Fig. 4: zeigt eine alternative Bürstenkonfiguration.
- Fig. 5: zeigt eine weitere erfindungsgemäße Mehrdrahtbürste im Schnitt.
- Fig. 6: zeigt eine weitere Mehrdrahtbürste in der Seitenansicht.
- Fig. 7: zeigt eine alternative Konfiguration der Erfindung.

Fig. 1 zeigt eine erfindungsgemäße Schleifkontaktanordnung. Die Schleifbahn 1 ist hier im linken Teil senkrecht zu ihrer Drehachse geschnitten dargestellt. Im rechten Teil der Figur befindet sich die Draufsicht auf die Schleifbahn aus einem Blickwinkel senkrecht zur Drehachse. Die Drehachse verläuft senkrecht in die Zeichenebene. Ein Bürstenhalter 2 hält hier zwei Doppelbürsten 3, 4, wobei jede Doppelbürste aus einem Schleifdraht besteht, welcher hier an der Unterseite des Bürstenhalters gehalten wird. Alternativ kann der Schleifdraht auch durch den Bürstenhalter hindurchgeführt sein oder auf andere Weise einen Formschluss mit dem Bürstenhalter aufweisen, um die mechanische Stabilität zu erhöhen. Jeder Schleifdraht der hier gezeigten Doppelbürsten weist zwei Enden 3a, 3b beziehungsweise 4a, 4b auf, wobei jedes Ende mit der Schleifbahn in Kontakt steht. Somit ergeben sich bei jedem Schleifdraht zwei Kontaktpunkte mit der Schleifbahn. Grundsätzlich sind jedoch auch einseitige Bürsten realisierbar, welche nur einen Schleifdraht 3b, 4b aufweisen, der an einer Stelle mit der Schleifbahn in Kontakt steht. Erfindungsgemäß sind nun zwei solcher Bürsten elektrisch parallel geschaltet und vorzugsweise an einem gemeinsamen Bürstenblock 2 angebracht. Weiterhin weisen die Schleifdrähte der Bürsten unterschiedliche Drahtdurchmesser auf.

Grundsätzlich ergeben sich erfindungsgemäß durch die unterschiedlichen Durchmesser der Drähte unterschiedliche Massenverhältnisse der Drähte und auch unterschiedliche Federkonstanten. Dadurch erhalten die Schleifdrähte auch unterschiedliche Resonanzfrequenzen. Ein nach dem Stand der Technik bekannter Schleifring mit Bürsten mit gleichem Durchmesser weist bei bestimmten Frequenzen mechanischer Schwingungen Kontaktunterbrechungen auf. Typischerweise sind diese Frequenzen die Resonanzfrequenzen beziehungsweise Eigenfrequenzen der einzelnen Kontaktdrähte. Bei einer erfindungsgemäßen Ausgestaltung ist nun immer ein Kontakt sichergestellt. Wird beispielsweise der erste Schleifdraht mit einer ersten Resonanzfrequenz durch mechanische Schwingungen angeregt, so findet keine Anregung des zweiten Schleifdrahts es mit einer

anderen Resonanzfrequenz statt. In diesem Falle fließt nun der gesamte Strom durch die Anordnung durch den zweiten Schleifdraht. Entsprechend gilt für den umgekehrten Fall bei Beaufschlagung mit einer Schwingungsfrequenz entsprechend der Resonanzfrequenz des zweiten Schleifdrahts. In diesem Falle übernimmt der erste Schleifdraht den gesamten Strom.

Es ist besonders vorteilhaft, wenn sowohl der erste Schleifdraht als auch der zweiten Schleifdraht in derselben V-Nut 5 einer Schleifbahn laufen. Hierzu müssen die beiden Schleifdrähte an unterschiedlichen Kontaktpunkten 8, 9 an der Schleifbahn anliegen. Bei einem ebenen Bürstenhalter, beispielsweise in Form einer Platte, besonders bevorzugt in Form einer Leiterplatte, bedeutet dies weiterhin, dass die Schleifdrähte mit unterschiedlichen Winkeln aus diesem austreten beziehungsweise an diesem befestigt sind.

Fig. 2 zeigt eine Anordnung ähnlich der vorhergehenden, wobei allerdings die Kontaktdrähte an derselben Winkelposition 8 an der Schleifbahn anliegen. Aufgrund der unterschiedlichen Durchmesser der Kontaktdrähte laufen die Kontaktdrähte auf unterschiedlichen Radien der Schleifbahn. Somit läuft der Schleifdraht 3 mit dem größeren Durchmesser auf einer weiter aussen liegenden Bahn mit größerem Radius 10 und der Schleifdraht 4 mit dem kleineren Durchmesser auf einer weiter innen liegenden Bahn mit kleinerem Radius 11.Während in der vorhergehenden Ausgestaltung mit Kontaktpunkten an unterschiedlichen Winkelpositionen weitgehende Freiheit in der Dimensionierung der unterschiedlichen Durchmesser der Kontaktdrähte besteht, muss hier darauf geachtet werden, dass ein relativ großes Durchmesserverhältnis gewählt wird, so das die beiden Kontaktdrähte 3, 4 gleichzeitig in der V-Nut 5 Anliegen können. Bevorzugt ergibt sich noch ein kleiner Spalt, welcher vorzugsweise größer als der Durchmesser des dünneren Kontakt Drahtes ist, zwischen den beiden Kontaktdrähten, wenn diese der V-Nut anliegen. Das Durchmesserverhältnis liegt hier bevorzugt in einem Bereich 1:2 bis 1:5.

Ein weiterer Vorteil dieser Anordnung mit zwei Kontaktdrähten unterschiedlicher Durchmesser in derselben V-Nut liegt in der geringeren Abnutzung der V-Nut. Aufgrund der unterschiedlichen Durchmesser dringen die Schleifdrähte unterschiedlich tief in die V-Nut ein und laufen somit darin in unterschiedlichen Bahnen. Dies gibt insgesamt eine wesentlich bessere Ausnutzung bezogen auf die Lebensdauer der V-Nut. Würden hier Schleifdrähte mit gleichen Durchmessern eingesetzt werden, so würden diese in derselben Bahn laufen und diese wesentlich schneller abnutzen.

Fig 3. zeigt die beiden Schleifdrähte aus Figur 2 zusammen mit der V-Nut in einem Schnitt entlang der Achse 8. In der V-Nut 5 liegt der zweite Draht 4 mit dem kleineren Durchmesser näher an der Spitze des V. darüber liegt mit einem Abstand der erste Draht 3 mit dem größeren Durchmesser. Durch die beiden Auflagepunkt der des ersten Drahtes 4 in der V-Nut 5 ist eine Linie 11 eingezeichnet, welche auf einem kleineren Radius der Schleifbahn verläuft als die Linie 10 durch die Auflagepunkte des ersten Drahtes 3 mit dem größeren Durchmesser.

Fig. 4 zeigt eine alternative Bürstenkonfiguration. Anstelle der in den vorhergehenden Figuren gezeigten Bürstenhalter 2 mit einzelnen Drähten 3, 4 kann auch eine Mehrdrahtbürste eingesetzt werden. Diese kann mit einem einfachen Halter so angeordnet werden, dass die beiden Drähte 3, 4 entsprechend der Erfindung im Kontakt mit der Schleifbahn stehen. Hier werden beispielsweise die beiden Drähte 3, 4 mittels einer Hülse zu einer Einheit elektrisch und mechanisch zusammengefasst. Die Verbindung der Drähte erfolgt nur in der Hülse, nicht aber über die Länge der Drähte, so dass diese Drähte an den der Hüle entgegengesetzten Enden noch beweglich sind.

In Fig. S ist noch eine weitere Bürste zusammen mit der Schleifbahn im Schnitt dargestellt. Sie weist hier einen ersten Draht 3 mit großem Durchmesser und mehrere zweite Drähte 4 mit kleinerem Durchmesser auf. Eine solche Bürste kann auch basierend auf dem zuvor dargestellten Bürstenhaltern 2 aufgebaut werden.

Fig. 6 zeigt eine einfache Konfiguration der Mehrdrahtbürste aus Figur 5. Hierbei werden die Drähte 3, 4 in einer Hülse oder einem anderen Befestigungselement zusammengefasst und elektrisch sowie mechanisch miteinander verbunden. Die Verbindung der Drähte erfolgt nur in der Hülse, nicht aber über die Länge der Drähte, so dass diese Drähte an den der Hüle entgegengesetzten Enden noch beweglich sind. Eine solche Bürste kann nun ähnlich der zuvor beschriebenen Doppelbürsten in einer Schleifbahn eingesetzt werden. Es liegen hier nun die verschiedenen Drähte gleichzeitig in der V-Nut der Schleifbahn an. Aufgrund der unterschiedlichen Resonanzfrequenzen ist immer gewährleistet, dass bei mechanischer Schwingungsbeanspruchung wenigstens einer der Schleifdrähte in Kontakt mit der Schleifbahn steht. Auch hier ergibt sich der zusätzliche vorteilhafte Effekt, dass die Lebensdauer der Anordnung vergrößert wird, da die verschiedenen Drähte in verschiedenen Bahnen laufen.

Fig. 7 zeigt eine weitere Ausgestaltung der Erfindung, in der die beiden unterschiedlichen Schleifdrähte 3, 4 in unterschiedlichen V-Nuten 5, 6 der Schleifbahn verlaufen. selbstverständlich sind die beiden V-Nuten sowie die beiden Schleifdrähte elektrisch parallel geschaltet.

### Bezugszeichenliste

- 1: Schleifbahn
- 2: Bürstenhalter
- 3: erster Draht
- 4: zweiter Draht
- 5: erste V-Nut
- 6: zweite V-Nut
- 7: Hülse
- 8: erster Auflagepunkt
- 9: zweiter Auflagepunkt
- 10: Linie durch erste Auflagepunkte
- 11: Linie durch zweite Auflagepunkte

## Patentansprüche

1. Schleifkontaktanordnung umfassend eine Schleifbahn mit einer V-Nut (5) sowie einer Bürste umfassend wenigstens zwei Schleifdrähte (3, 4), welche gleichzeitig in Schleifkontakt mit der V-Nut der Schleifbahn stehen,
**dadurch gekennzeichnet dass**,
die wenigstens zwei Schleifdrähte (3, 4) unterschiedliche Durchmesser haben und an unterschiedlichen Winkelpositionen (8, 9) bezogen auf die Schleifbahn die Schleifbahn berühren.

2. Schleifkontaktanordnung umfassend eine Schleifbahn mit einer V-Nut (5) sowie einer Bürste umfassend wenigstens zwei Schleifdrähte (3, 4), welche gleichzeitig in Schleifkontakt mit der V-Nut der Schleifbahn stehen,
**dadurch gekennzeichnet dass**,
die wenigstens zwei Schleifdrähte (3, 4) unterschiedliche Durchmesser haben und an derselben Winkelposition (8) bezogen auf die Schleifbahn, aber auf unterschiedlichen Radien (10, 11) die Schleifbahn berühren, so dass der Schleifdraht (3) mit dem größeren Durchmesser auf einer Bahn mit größerem Radius (10) und der Schleifdraht (4) mit dem kleineren Durchmesser auf einer Bahn mit kleinerem Radius (11) läuft.

3. Schleifkontaktanordnung umfassend wenigstens zwei Schleifbahnen mit V-Nuten (5, 6) sowie einer Bürste umfassend wenigstens zwei Schleifdrähte (3, 4), wobei jeweils wenigstens ein Schleifdraht in Schleifkontakt mit jeweils einer V-Nut einer Schleifbahn steht,
**dadurch gekennzeichnet dass**,
die wenigstens zwei Schleifdrähte (3, 4) unterschiedliche Durchmesser und die wenigstens zwei Schleifdrähte mit den wenigstens zwei Schleifbahnen elektrisch parallel geschaltet sind.

4. Mehrdrahtbürste mit wenigstens zwei Schleifdrähten (3, 4) für eine Schleifkontakt-Anordnung umfassend eine Schleifbahn mit einer V-Nut (5),
**dadurch gekennzeichnet dass**,
die Schleifdrähte (3, 4) unterschiedliche Durchmesser aufweisen.

5. Schleifkontaktanordnung nach Anspruch 1 bis 3,
**dadurch gekennzeichnet dass**,
das Verhältnis der Durchmesser der Schleifdrähte (3, 4) in einem Verhältnis von 1:1.2 bis 1:5, vorzugsweise bei einem Wert von 1:2 liegt.

6. Mehrdrahtbürste nach Anspruch 4,
**dadurch gekennzeichnet dass**,
das Verhältnis der Durchmesser der Schleifdrähte (3, 4) in einem Verhältnis von 1:1.2 bis 1:5, vorzugsweise bei einem Wert von 1:2 liegt.

7. Schleifkontaktanordnung nach Anspruch 1 bis 3,
**dadurch gekennzeichnet dass**,
die Schleifdrähte (3, 4) unterschiedliche Materialien umfassen.

8. Mehrdrahtbürste nach Anspruch 4,
**dadurch gekennzeichnet dass**,
die Schleifdrähte (3, 4) unterschiedliche Materialien umfassen.

9. Mehrdrahtbürste nach Anspruch 4,
**dadurch gekennzeichnet dass**,
wenigstens zwei Schleifdrähte (3, 4) mit unterschiedlichen Durchmessern in einer Haltevorrichtung an einem Ende der Schleifdrähte gehalten werden, wobei durch die Haltevorrichtung die Schleifdrähte elektrisch und mechanisch miteinander verbunden sind und die anderen Enden der Schleifdrähte gegeneinender beweglich sind.

10. Mehrdrahtbürste nach Anspruch 4,
**dadurch gekennzeichnet dass,**
ein Schleifdraht (3) mit einem größeren Durchmesser und ein Schleifdraht (4) mit einem kleineren Durchmesser vorgesehen ist.

11. Mehrdrahtbürste nach Anspruch 4,
**dadurch gekennzeichnet dass,**
ein Schleifdraht (3) mit einem größeren Durchmesser und drei Schleifdrähte (4) mit einem kleineren Durchmesser vorgesehen sind, wobei der Schleifdraht (3) mit dem größeren Durchmesser auf einer Bahn der Schleifbahn mit kleinerem Radius und die Schleifdrähte (4) mit dem kleineren Durchmesser auf einer Bahn der Schleifbahn mit größerem Radius laufen.

## Claims

1. Sliding-contact arrangement comprising a slide-track having a V-shaped groove (5) and also a brush comprising at least two slide-wires (3, 4) that simultaneously make sliding contact with the V-shaped groove of the slide-track, **characterized in that** the at least two slide-wires (3, 4) have different diameters and make contact with the slide-track at different angular positions (8. 9) with respect to the slide-track.

2. Sliding-contact arrangement comprising a slide-track having a V-shaped groove (5) and also a brush comprising at least two slide-wires (3, 4) that simultaneously make sliding contact with the V-shaped groove, **characterized in that** the at least two slide-wires (3, 4) have different diameters and contact the slide-track at the same angular position (8) with respect to the slide-track, but at different radii (10, 11), so that the slide-wire (3) having the larger diameter travels along a path of larger radius (10), and the slide-wire (4) having the smaller diameter travels along a path of smaller radius (11).

3. Sliding-contact arrangement comprising at least two slide-tracks having V-shaped grooves (5, 6) and also a brush comprising at least two side-wires (3, 4), with at least one slide-wire being in sliding contact with a respective V-shaped groove of a slide-track, **characterized in that** the at least two slide-wires (3, 4) have different diameters, and the at least two slide-wires are electrically connected in parallel with the at least two slide-tracks.

4. Multiple-wire brush having at least two slide-wires (3, 4) for a sliding-contact arrangement comprising a slide-track with a V-shaped groove (5) **characterized in that** the slide-wires (3, 4) have different diameters.

5. Sliding-contact arrangement according to claim 1 to 3, **characterized in that** the ratio of the diameters of the slide-wires (3, 4) is in a ratio of 1: 1.2 to 1 : 5, preferably at a value of 1 : 2.

6. Multiple-wire brush according to claim 4, **characterized in that** the ratio of the diameters of the slide-wires (3, 4) is in a ratio of 1 :1.2 to 1 : 5, preferably at a value of 1:2.

7. Sliding contact arrangement according to claim 1 to 3, **characterized in that** the slide-wires (3, 4) comprise different materials.

8. Multiple-wire brush according to claim 4, **characterized in that** the slide-wires (3, 4) comprise different materials.

9. Multiple-wire brush according to claim 4, **characterized in that** at least two slide-wires (3, 4) having different diameters are held in a holding device at one end of the slide-wires, with the slide-wires being electrically and mechanically connected together by the holding device, and the other ends of the slide-wires being movable with respect to each other.

10. Multiple-wire brush according to claim 4, **characterized in that** one slide-wire (3) having a larger diameter and one slide-wire (4) having a smaller diameter are provided.

11. Multiple-wire brush according to claim 4, **characterized in that** one slide-wire (3) having a larger diameter and three slide-wires (4) having a smaller diameter are provided, with the slide-wire (3) having the larger diameter traveling along a path of the slide-track having a smaller radius, and the slide-wires (4) having the smaller diameter traveling along a path of the slide-track having the larger radius.

## Revendications

1. Disposition de contacts frotteurs comprenant une piste de frottement avec une gorge en V (5) ainsi qu'un balai comprenant au moins deux fils de contact à frottement (3, 4) qui se trouvent simultanément en contact par frottement avec la gorge en V de la piste de frottement, **caractérisée en ce que** les au moins deux fils de contact à frottement (3, 4) ont des diamètres différents et touchent la piste de frottement dans des positions angulaires (8, 9) différentes par rapport à la piste de frottement.

2. Disposition de contacts frotteurs comprenant une piste de frottement avec une gorge en V (5) ainsi qu'un balai comprenant au moins deux fils de contact à frottement (3, 4) qui se trouvent simultanément en contact par frottement avec la gorge en V de la piste de frottement, **caractérisée en ce que** les au moins deux fils de contact à frottement (3, 4) ont des diamètres différents et touchent la piste de frottement dans la même position angulaire (8) par rapport à la piste de frottement, mais sur des rayons (10, 11) différents, de sorte que le fil de contact à frottement (3) ayant le plus grand diamètre passe sur une piste ayant un plus grand rayon (10) et le fil de contact à frottement (4) ayant le plus petit diamètre sur une piste ayant un plus petit rayon (11).

3. Disposition de contacts frotteurs comprenant au moins deux pistes de frottement avec des gorges en V (5, 6) ainsi qu'un balai comprenant au moins deux fils de contact à frottement (3, 4), dans laquelle au moins un fil de contact à frottement est en contact par frottement avec une gorge en V d'une piste de frottement, **caractérisée en ce que** les au moins deux fils de contact à frottement (3, 4) ont des diamètres différents et les au moins deux fils de contact à frottement sont montés électriquement en parallèle avec les au moins deux pistes de frottement.

4. Balai multi-fils avec au moins deux fils de contact à frottement (3, 4) pour une disposition de contacts frotteurs comprenant une piste de frottement avec une gorge en V (5), **caractérisé en ce que** les fils de contact à frottement (3, 4) ont des diamètres différents.

5. Disposition de contacts frotteurs selon les revendications 1 à 3, **caractérisée en ce que** le rapport entre les diamètres des fils de contact à frottement (3, 4) se situe dans un rapport de 1 pour 1,2 à 1 pour 5, de préférence à une valeur de 1 pour 2.

6. Balai multi-fils selon la revendication 4, **caractérisé en ce que** le rapport entre les diamètres des fils de contact à frottement (3, 4) se situe dans un rapport de 1 pour 1,2 à 1 pour 5, de préférence à une valeur de 1 pour 2.

7. Disposition de contacts frotteurs selon la revendication 1 à 3, **caractérisée en ce que** les fils de contact à frottement (3, 4) comprennent des matériaux différents.

8. Balai multi-fils selon la revendication 4, **caractérisé en ce que** les fils de contact à frottement (3, 4) comprennent des matériaux différents.

9. Balai multi-fils selon la revendication 4, **caractérisé en ce qu'**au moins deux fils de contact à frottement (3, 4) de diamètre différent sont retenus dans un dispositif de rétention à une extrémité des fils de contact à frottement, le dispositif de rétention reliant les fils de contact à frottement entre eux électriquement et mécaniquement et les autres extrémités des fils de contact à frottement étant mobiles l'une par rapport à l'autre.

10. Balai multi-fils selon la revendication 4, **caractérisé en ce qu'**un fil de contact à frottement (3) ayant un plus grand diamètre et un fil de contact à frottement (4) ayant un plus petit diamètre sont prévus.

11. Balai multi-fils selon la revendication 4, **caractérisé en ce qu'**un fil de contact à frottement (3) ayant un plus grand diamètre et trois fils de contact à frottement (4) ayant un plus petit diamètre sont prévus, le fil de contact à frottement (3) ayant un plus grand diamètre passant sur une piste de la piste de frottement ayant un plus petit rayon et les fils de contact à frottement (4) ayant un plus petit diamètre sur une piste de la piste de frottement ayant un plus grand rayon.
